# FASCICULE DE BREVET EUROPEEN

(11) **EP 2 177 691 B1**
(45) Date de publication et mention de la délivrance du brevet: **19.09.2012**
(21) Numéro de dépôt: 09173284.2
(22) Date de dépôt: 16.10.2009
(51) Int. Cl.: E04G 27/00, E04G 5/10

(54) **Structure d'échafaudage intégrant un escalier**
Gerüststruktur mit integrierter Treppe
Scaffolding structure including stairs

(30) Priorité: 17.10.2008 FR 0857079
(43) Date de publication de la demande: 21.04.2010
(73) Titulaire: Retotub, 18100 Vierzon (FR)
(72) Inventeur: Le Belleguic, Fabrice, 18100 Vierzon (FR)
(74) Mandataire: Barbin le Bourhis, Joël

(56) Documents cités:
- EP-A- 1 127 997
- DE-A1- 19 738 809
- DE-U1- 8 707 755
- FR-A- 2 914 671
- GB-A- 1 242 862
- GB-A- 2 223 262

## Description

L'invention se rapporte à une structure d'échafaudage composée de l'assemblage de montants verticaux, de traverses et de lisses horizontales ainsi que des éléments de plancher posés entre les lisses de même niveau. L'invention concerne plus particulièrement l'intégration d'un escalier à une telle structure.

Dans une structure d'échafaudage du type défini ci-dessus, il est recommandé d'intégrer un escalier plutôt que d'utiliser des échelles permettant d'avoir accès à des trappes ménagées dans les planchers. On connaît des escaliers monoblocs susceptibles de s'adapter à de tels échafaudages. Ils sont encombrants, difficiles à mettre en place et coûteux. Ils posent des problèmes de transport et de stockage car différents escaliers doivent être prévus pour s'adapter à la largeur de marche voulue et à la hauteur entre deux planchers.

Le document EP 1 127 997 décrit une structure d'escalier complexe dont les marches comportent des ergots latéraux s'engageant dans des réceptacles en U solidaires des limons. Ces derniers sont difficiles à intégrer à la structure de l'échafaudage et la nature du système de verrouillage des marches implique que celles-ci soient des éléments spécifiques.

L'invention propose un perfectionnement selon lequel il n'est pas nécessaire de prévoir et stocker des éléments spécifiques pour constituer les marches.

L'invention concerne plus particulièrement une structure d'échafaudage comprenant des montants verticaux, des traverses, des lisses, des éléments de plancher et au moins un escalier comportant deux limons espacés sensiblement de la longueur d'une traverse et installés dans deux plans verticaux respectifs de lisses parallèles, chaque lisse comportant des supports de marche, **caractérisé en ce que** lesdits éléments de plancher sont munis de crochets faisant saillie de deux de leurs côtés parallèles et en ce que les marches sont constituées par les éléments du plancher précités ou analogues dont les crochets reposent sur lesdits supports de marche.

Avantageusement, les limons sont de conception simple ; ils forment des poutrelles inclinées.

Selon un mode de réalisation, les supports de marche sont constitués de tronçons horizontaux décalés, et espacés verticalement. Les crochets d'une marche reposent sur des tronçons de même niveau appartenant à deux lisses espacées.

Ainsi, il n'est pas nécessaire de concevoir et référencer les éléments devant constituer les marches de l'escalier. On peut utiliser des éléments de plancher identiques ou analogues à ceux qui entrent dans la constitution du reste de l'échafaudage.

En outre, la structure des limons est optimisée pour faciliter le montage et augmenter la sécurité.

En particulier, chaque limon est avantageusement équipé d'un élément d'accrochage haut et d'un élément d'accrochage bas, aptes à se fixer à des éléments de raccordement respectifs de deux montants verticaux précités.

Par exemple, les éléments de raccordement des montants sont des collerettes ou rosaces percées, coaxiales aux montants. Avantageusement, chaque élément d'accrochage du limon forme une pince définissant une fente horizontale s'engageant sur la rosace. L'assemblage est sécurisé grâce à une goupille de verrouillage montée perpendiculairement à la pince et traversant la fente et un trou de la rosace.

Selon un mode de réalisation avantageux, la première marche de l'escalier est indépendante des limons et est constituée par un élément de plancher monté entre deux lisses parallèles situées au voisinage et au-dessous des extrémités inférieures des deux limons parallèles de l'escalier. Cet élément de plancher qui constitue la première marche est immobilisé par les extrémités inférieures des limons.

Avantageusement, chaque limon comporte un poteau en partie basse, portant l'élément d'accrochage bas. Ce dernier se trouve porté au niveau d'un élément de raccordement du montant adjacent situé au-dessus de l'élément de raccordement auquel est raccordée la lisse correspondante qui supporte ladite première marche. Une rampe peut être fixée à l'extrémité supérieure de ce poteau.

Selon une autre caractéristique avantageuse, chaque tronçon formant support de marche, porte des moyens de blocage de l'élément de plancher qu'il supporte.

Selon un mode de réalisation préféré, ces moyens de blocage comprennent une clavette à rampe, rattachée à une tige surmontée d'une tête d'appui. La tige est fixée au tronçon formant support de marche. Elle est engagée dans une lumière de la clavette à rampe. La clavette peut ainsi être déplacée le long du tronçon formant support de marche, jusqu'à recouvrir un crochet de l'élément de plancher reposant sur ce tronçon.

L'invention sera mieux comprise et d'autres avantages de celle-ci apparaîtront plus clairement à la lumière de la description qui va suivre d'une structure d'échafaudage conforme à son principe, donnée uniquement à titre d'exemple et faite en référence aux dessins annexés dans lesquels :
- la figure 1 est une vue générale en perspective d'une structure d'échafaudage incorporant un escalier ;
- la figure 2 est une vue générale en élévation d'un limon ;
- la figure 3 est une coupe III-III de la figure 2 ;
- la figure 4 est une vue partielle en perspective montrant l'assemblage inférieur entre la structure d'échafaudage et l'un des limon ; et
- les figures 5 et 6 sont des vues de détail des assemblages.

La structure d'échafaudage 11 représentée se compose traditionnellement de montants verticaux 13, de traverses 15, de lisses 17 et d'éléments de plancher 19 globalement rectangulaires. Dans l'exemple, les montants verticaux 13 sont munis d'éléments de raccordement 21 espacés verticalement. Selon un mode de réalisation avantageux, chaque élément de raccordement a la forme d'une collerette ou rosace, coaxiale au montant et percée de trous. Les traverses et les lisses peuvent venir s'accrocher à ces rosaces. Elles y sont rattachées par des moyens classiques tels que des goupilles.

Dans la suite de la description, on désigne par traverses les éléments horizontaux de petite longueur et par lisses les éléments horizontaux de grande longueur. Ces éléments sont de même nature et ne se distinguent que par leurs longueurs. Par ailleurs, les éléments de plancher ont une longueur, prédéterminée, correspondant à celle des traverses. Chaque élément de plancher 19 est muni de quatre crochets 25 faisant saillie de deux de ses côtés parallèles, pour venir reposer sur des lisses 17 parallèles de même niveau.

Ainsi, par exemple, un échafaudage comprend au moins deux groupes de montants verticaux répartis dans deux plans verticaux parallèles séparés d'une distance correspondant à celle d'une traverse tandis que les montants verticaux d'un même groupe sont espacés d'une distance correspondant à celle d'une lisse. Des éléments de rigidification, de même nature, peuvent être installés en diagonale, par exemple entre deux niveaux de plancher. La figure 1 représente une telle structure d'échafaudage formant plus particulièrement une tour d'escalier. Elle comporte à cet effet trois groupes de montants verticaux supportant les éléments de l'escalier.

Cependant, l'invention s'applique à toute structure d'échafaudage de ce type, quelque soit sa forme dès lors qu'elle comporte au moins un escalier 27 susceptible de relier deux planchers et à des niveaux différents.

Selon une caractéristique importante de l'invention, un tel escalier 27 comporte deux limons 29 espacés d'une distance correspondant à la longueur d'une traverse 15 et installés sensiblement dans deux plans verticaux respectifs de lisses parallèles. En outre, chaque limon comprend des supports de marche 31 horizontaux, décalés et espacés. Les marches sont constituées par des éléments de plancher 19 précités ou analogues dont les crochets 25 reposent sur lesdits supports. Les marches peuvent cependant présenter des différences structurelles de détail par rapport aux autres éléments de plancher utilisés.

Il est à noter en outre que, bien qu'on ait représenté un escalier étroit dont les marches correspondent aux traverses, il est parfaitement possible d'imaginer une structure comparable pour un escalier de grande largeur utilisant des éléments de plancher de longueur correspondant à celles d'une lisse. On peut également construire un escalier de grande largeur en plusieurs tronçons étroits et parallèles utilisant plus de deux limons entre lesquels des éléments de plancher de longueur correspondant à celle des traverses, sont posés.

On va maintenant décrire plus particulièrement en référence à la figure 2 les caractéristiques d'un limon 29. Il est formé de deux éléments tubulaires rectilignes 33 parallèles entre lesquels sont fixés (soudés) des tronçons formant les supports de marche 31, décalés et espacés. Les deux éléments 33 et les tronçons supports de marche sont assemblés les uns aux autres, comme représenté, de façon que lorsque le limon 29 est en place, les deux éléments 33 parallèles soient inclinés et les tronçons décalés 33 soient dans des plans horizontaux. Typiquement, un tel limon est installé entre deux montants verticaux 13 d'un même groupe.

Comme le montre la figure 2, chaque limon 29 est équipé d'un élément d'accrochage haut 35 et d'un élément d'accrochage bas 37. Un tel élément d'accrochage est conçu pour pouvoir se fixer à des éléments de raccordement 21 respectifs, ici les rosaces, de deux montants verticaux 13 d'un même groupe. Plus précisément, chaque élément d'accrochage forme une pince définissant une sorte de fente horizontale 39, laquelle est engagée sur la rosace. Les deux bras de la pince sont percés et une goupille de verrouillage 41 est installée perpendiculairement à la pince en traversant ladite fente et un trou de la rosace.

Selon une autre caractéristique importante, chaque tronçon support de marche porte des moyens de blocage de l'élément de plancher qu'il supporte.

Dans l'exemple représenté, ces moyens de blocage comprennent une clavette à rampe 43 rattachée à une tige 45 surmontée d'une tête d'appui 47. La tige est fixée au tronçon support de marche 31 et s'étend verticalement, la clavette 43 est maintenue prisonnière entre le tronçon et la tête 47 de la tige. Plus particulièrement, la tige 45 est engagée dans une lumière 49 de la clavette de sorte que celle-ci peut être serrée ou desserrée, au moyen d'un marteau, le long dudit tronçon support de marche 31. En position serrée, la clavette se bloque au-dessus d'un crochet 25 de l'élément de plancher qui repose sur le tronçon support de marche correspondant. De cette façon, la marche constituée par un simple élément de plancher disponible, se trouve parfaitement immobilisée sur le tronçon support de marche par coincement de la clavette à rampe entre ce dernier et la tête de la tige.

Selon une autre caractéristique remarquable, la première marche 19a de l'escalier est indépendante des limons 29 et constituée par un élément de plancher monté entre deux lisses 17 parallèles situées au voisinage et au-dessous des extrémités inférieures des deux limons 29 parallèles. Cet élément de plancher constituant la première marche est donc immobilisé par les extrémités inférieures des limons. Plus particulièrement, cet élément de plancher est monté au voisinage des montants 13 auxquels sont raccordées les extrémités des deux lisses et en outre, chaque limon comporte une butée inférieure 51 coopérant avec ledit élément de plancher formant la première marche pour l'immobiliser en translation par rapport auxdites lisses.

Pour permettre l'accrochage du limon, celui-ci comporte un poteau 53 en partie basse portant ledit élément d'accrochage bas 37 jusqu'à un niveau correspondant à l'emplacement d'un élément de raccordement 21 (rosace) du montant 13 adjacent et situé au-dessus de l'élément de raccordement analogue auxquels est raccordée la lisse qui supporte la première marche.

Une barre oblique 55, formant rampe peut être fixée à l'extrémité supérieure dudit montant avant.

## Revendications

1. Structure d'échafaudage comprenant des montants verticaux (13), des traverses (15), des lisses (17), des éléments de plancher (19) et au moins un escalier comportant deux limons (29) espacés sensiblement de la longueur d'une traverse et installés dans deux plans verticaux respectifs de lisses parallèles, chaque limon comportant des supports de marche (31), **caractérisée en ce que** lesdits éléments de plancher sont munis de crochets (25) faisant saillie de deux de leurs côtés parallèles et **en ce que** les marches sont constituées par les éléments du plancher (19) précités ou analogues dont les crochets (25) reposent sur lesdits supports de marche.

2. Structure d'échafaudage selon la revendication 1, **caractérisée en ce que** chaque limon (29) est équipé d'un élément d'accrochage haut (35) et d'un élément d'accrochage bas (37), aptes à se fixer à des éléments de raccordement (21) respectifs de deux montants verticaux précités.

3. Structure d'échafaudage selon la revendication 2, **caractérisée en ce que** chaque élément de raccordement (21) ayant la forme d'une collerette ou rosace coaxiale au montant et percée de trous, chaque élément d'accrochage forme une pince (37) définissant une fente horizontale (39) engagée sur ladite rosace et une goupille de verrouillage (41) montée perpendiculairement à ladite pince et traversant ladite fente et un trou de ladite rosace.

4. Structure d'échafaudage selon l'une des revendications précédentes, **caractérisée en ce que** la première marche (19a) dudit escalier est indépendante desdits limons et constituée par un élément de plancher monté entre deux lisses (17) parallèles situées au voisinage et au-dessous des extrémités inférieures desdits deux limons parallèles, cet élément de plancher constituant la première marche étant immobilisé par lesdites extrémités inférieures des limons.

5. Structure d'échafaudage selon la revendication 4, **caractérisée en ce que** ledit élément de plancher formant ladite première marche (19a) est monté au voisinage des montants (13) auxquels sont raccordées lesdites deux lisses et **en ce que** chaque limon (29) comporte une butée inférieure (51) coopérant avec cet élément de plancher formant ladite première marche pour l'immobiliser en translation par rapport auxdites lisses.

6. Structure d'échafaudage selon la revendication 4 ou 5, **caractérisée en ce que** chaque limon (29) comporte un poteau (53) portant ledit élément d'accrochage bas (37) jusqu'à un niveau correspondant à la hauteur d'un élément de raccordement (21) du montant (13) adjacent situé au-dessus de l'élément de raccordement auquel est raccordée la lisse correspondante supportant ladite première marche.

7. Structure d'échafaudage selon la revendication 6, **caractérisée en ce qu'**une barre (55) formant rampe est fixée à l'extrémité supérieure dudit poteau.

8. Structure d'échafaudage selon l'une des revendications précédentes, **caractérisée en ce que** chaque support de marche (31) d'un limon précité porte des moyens de blocage de l'élément de plancher qu'il supporte.

9. Structure d'échafaudage selon la revendication 8, **caractérisée en ce que** lesdits moyens de blocage comprennent une clavette à rampe (43) rattachée à une tige (45) surmontée d'une tête d'appui (47) et **en ce que** ladite tige est engagée dans une lumière (49) de ladite clavette à rampe, pour le blocage de ladite clavette au-dessus d'un crochet (25) de l'élément de plancher reposant sur le support de marche correspondant.

10. Structure d'échafaudage selon l'une des revendications précédentes, **caractérisée en ce qu'**elle constitue une tour d'escalier.

## Claims

1. A scaffolding structure including vertical posts (13), crosspieces (15), rails (17), floor elements (19), and at least one staircase having two stringers (29) spaced substantially along the length of a crosspiece and installed in two respective vertical planes of parallel rails, each stringer having step supports (31), **characterized in that** said floor elements are provided with hooks (25) protruding from two of their parallel sides and **in that** the steps are made up of the aforementioned elements of the floor (19) or similar elements whereof the hooks (25) rest on said step supports.

2. The scaffolding structure according to claim 1, **characterized in that** each stringer (29) is equipped with an upper fastening element (35) and a lower fastening element (37), which can be fastened to respective connecting elements (21) of two aforementioned vertical posts.

3. The scaffolding structure according to claim 2, **characterized in that** each connecting element (21) assuming the form of a flange or rosette coaxial to the post and pierced with holes, each fastening element forms a clamp (37) defining a horizontal slit (39) engaged on said rosette and a locking pin (41) mounted perpendicular to said clamp and passing through said slit and a hole of said rosette.

4. The scaffolding structure according to one of the preceding claims, **characterized in that** the first step (19a) of said stairs is independent of said stringers and made up of a floor element mounted between two parallel rails (17) situated in the vicinity of and below the lower ends of said two parallel stringers, this floor element making up the first step being immobilized by said lower ends of the stringers.

5. The scaffolding structure according to claim 4, **characterized in that** said floor element forming said first step (19a) is mounted in the vicinity of the posts (13) to which said two rails are connected and **in that** each stringer (29) includes a lower stop (51) cooperating with said floor element forming said first step to immobilize it in translation relative to said rails.

6. The scaffolding structure according to claim 4 or 5, **characterized in that** each stringer (29) includes a pole (53) supporting said lower fastening element (37) up to a level corresponding to the height of a connecting element (21) of the adjacent post (13) situated above the connecting element to which the corresponding stringer supporting said first step is connected.

7. The scaffolding structure according to claim 6, **characterized in that** a strip (55) forming a ramp is secured to the upper end of said pole.

8. The scaffolding structure according to one of the preceding claims, **characterized in that** each step support (31) of an aforementioned stringer supports means for blocking the floor element it supports.

9. The scaffolding structure according to claim 8, **characterized in that** said blocking means comprise a ramp key (43) attached to a rod (45) topped by a bearing head (47) and **in that** said rod is engaged in a lumen (49) of said ramp key, to block said key above a hook (25) of the floor element resting on the corresponding step support.

10. The scaffolding structure according to one of the preceding claims, **characterized in that** it makes up a stair tower.

## Patentansprüche

1. Gerüststruktur, umfassend vertikale Pfosten (13), Traversen (15), Leisten (17), Bodenelemente (19) und wenigstens eine Treppe mit zwei Wangen (29), die im wesentlichen um die Länge einer Traverse beabstandet sind und in zwei jeweiligen vertikalen Ebenen von parallelen Leisten angebracht sind, wobei jede Wange Stufenträger (31) umfaßt, **dadurch gekennzeichnet, daß** die Bodenelemente mit Haken (25) versehen sind, die von zwei ihrer parallelen Seiten vorspringen, und daß die Stufen durch die vorgenannten Bodenelemente (19) oder ähnliches gebildet sind, deren Haken (25) auf den Stufenträgern aufliegen.

2. Gerüststruktur nach Anspruch 1, **dadurch gekennzeichnet, daß** jede Wange (29) mit einem oberen Einhängelement (35) und einem unteren Einhängelement (37) ausgestattet ist, die geeignet sind, an jeweiligen Anschlußelementen (21) von zwei vorgenannten vertikalen Pfosten befestigt zu werden.

3. Gerüststruktur nach Anspruch 2, **dadurch gekennzeichnet, daß** - da jedes Anschlußelement (21) die Form eines Kragens oder einer Rosette, der bzw. die zu dem Pfosten koaxial und von Löchern durchbohrt ist, aufweist-jedes Einhängelement eine Klammer (37), die einen auf die Rosette gesteckten horizontalen Schlitz (39) definiert, sowie einen Verriegelungsstift (41) bildet, der zu der Klammer senkrecht angebracht ist und den Schlitz und ein Loch der Rosette durchgreift.

4. Gerüststruktur nach einem der vorhergehenden Ansprüche, **dadurch gekennzeichnet, daß** die erste Stufe (19a) der Treppe von den Wangen unabhängig und durch ein Bodenelement gebildet ist, das zwischen zwei parallelen Leisten (17), welche in der Nähe und unterhalb der unteren Enden der beiden parallelen Wangen gelegen sind, angebracht ist, wobei dieses die erste Stufe bildende Bodenelement durch die unteren Enden der Wangen festgelegt ist.

5. Gerüststruktur nach Anspruch 4, **dadurch gekennzeichnet, daß** das Bodenelement, das die erste Stufe (19a) bildet, in der Nähe der Pfosten (13), an die die beiden Leisten angeschlossen sind, angebracht ist und daß jede Wange (29) einen unteren Anschlag (51) aufweist, der mit diesem die erste Stufe bildenden Bodenelement zusammenwirkt, um es gegenüber den Leisten gegen ein Verschieben festzulegen.

6. Gerüststruktur nach Anspruch 4 oder 5, **dadurch gekennzeichnet, daß** jede Wange (29) eine das untere Einhängelement (37) tragende Stütze (53) bis zu einer Höhe umfaßt, welche der Höhe eines Anschlußelements (21) des benachbarten Pfostens (13) entspricht, das oberhalb des Anschlußelements gelegen ist, an das die die erste Stufe tragende entsprechende Leiste angeschlossen ist.

7. Gerüststruktur nach Anspruch 6, **dadurch gekennzeichnet, daß** eine einen Handlauf bildende Stange (55) an dem oberen Ende der Stütze angebracht ist.

8. Gerüststruktur nach einem der vorhergehenden Ansprüche, **dadurch gekennzeichnet, daß** jeder Stufenträger (31) einer vorgenannten Wange Mittel zum Blockieren des Bodenelements, das er trägt, umfaßt.

9. Gerüststruktur nach Anspruch 8, **dadurch gekennzeichnet, daß** die Blockiermittel einen Rampenkeil (43) umfassen, der mit einem von einem Anlagekopf (47) übergriffenen Stift (45) verbunden ist, und daß der Stift für das Festlegen des Keils über einem Haken (25) des Bodenelements, der auf dem entsprechenden Stufenträger aufliegt, in eine Öffnung (49) des Rampenkeils eingesteckt ist.

10. Gerüststruktur nach einem der vorhergehenden Ansprüche, **dadurch gekennzeichnet, daß** sie einen Treppenturm bildet.
